# EUROPÄISCHE PATENTSCHRIFT

(11) **EP 2 734 452 B1**
(45) Veröffentlichungstag und Bekanntmachung des Hinweises auf die Patenterteilung: **20.01.2016**
(21) Anmeldenummer: 12746046.7
(22) Anmeldetag: 20.07.2012
(51) Int. Cl.: B65D 8/00, B65D 81/38

(54) **BEHÄLTER FÜR FLÜSSIGE CHEMIKALIEN**
CONTAINER FOR LIQUID CHEMICALS
CONTENANT POUR PRODUITS CHIMIQUES LIQUIDES

(30) Priorität: 22.07.2011 DE 202011050795 U
(43) Veröffentlichungstag der Anmeldung: 28.05.2014
(62) Teilanmeldung aus: 14196243.1
(73) Patentinhaber: Blum, Holger, 9053 Teufen (CH)
(72) Erfinder: Blum, Holger, 9053 Teufen (CH)
(74) Vertreter: Puschmann Borchert Bardehle Patentanwälte Partnerschaft mbB
(86) Internationale Anmeldenummer: PCT/EP2012/064327
(87) Internationale Veröffentlichungsnummer: WO 2013/014095

(56) Entgegenhaltungen:
- DE-A1-102007 050 573
- DE-B3-102005 024 210
- GB-A- 500 608
- GB-A- 2 196 682

## Beschreibung

Die Erfindung betrifft einen Behälter für flüssige Chemikalien mit einem zylindrischen Mantel, einem oberen gewölbten Boden und einem unteren gewölbten Boden sowie einem Behälterzufluss und einem Behälterabfluss.

EP 0 338 573 betrifft einen Sicherheits-Behälter für gefährliche und/oder wertvolle chemische Produkte, insbesondere in flüssiger Form, wobei der Behälter fest auf einer Palette angeordnet ist, die die Handhabung erleichtert. Um einen Behälter zu schaffen, der einfach hergestellt werden kann und gegebenenfalls druckfest ist, ist der Behälter zylindrisch ausgebildet und mit einem oberen und einem unteren gewölbten Boden versehen. Um die Stapelbarkeit zu erreichen und gegebenenfalls für den mechanischen Schutz des Behälters gegen Kräfte von außen zu sorgen, sind an den Eckbereichen der Palette Aufnahmen für den Behälter vorhanden. Um den Behälter zu füllen, muss ein Deckel abgeschraubt werden, und die Entleerung des Behälters erfolgt an dessen unterem Boden, was die Bedienung und Handhabung des Behälters kompliziert macht. Außerdem ist eine sichere und störungsfreie Entleerung des Behälters nicht sichergestellt, wenn der Behälter bewegt wird. Auch die Tatsache, dass der Behälter zu seinem Schutz auf einer Palette montiert werden muss, macht den Einsatz des Behälters schwierig.

DE 10 2007 050573 A1 betrifft ein Leergebinde zur Aufnahme von luft- und/oder feuchtigkeitsempfindlichen Verbindungen, mit einer Anschlusseinheit und einem Innenvolumen von mindestens 300 Litern, sowie Adapter zum Anschluss des Leergebindes als auch dessen Verwendung. Der Anschlusseinheit des Leergebindes ist ein Mehrwegesystem mit zwei oder mehr Absperrorganen zugeordnet.

GB 500,608 A offenbart einen transportierbaren Flüssigkeitsbehälter, der einen äußeren Mantel und eine innere Auskleidung, die davon unter Abstand angeordnet ist, aufweist, um eine geschlossene Kammer dazwischen auszubilden. Alle Bereiche der Kammer stehen miteinander in Kommunikation. Es sind Einrichtungen zur Zufuhr von Strömungsmitteln, beispielsweise Kühlmittel, zu der Kammer in einem Bereich davon vorgesehen und außerdem sind Einrichtungen zum Entlüften des Strömungsmittels von der Kammer in einem Bereich vorgesehen, der von dem erstgenannten Bereich beabstandet ist.

Der Erfindung liegt die Aufgabe zugrunde, einen Behälter für flüssige Chemikalien anzugeben, in dem die flüssigen Chemikalien sicher transportiert werden können und aus dem die flüssigen Chemikalien einfach, sicher und störungsfrei auch dann herausgefördert werden können, wenn der Behälter nicht senkrecht steht oder bewegt wird.

Dazu ist der erfindungsgemäße Behälter für flüssige Chemikalien mit einem zylindrischen Behältermantel, einem oberen gewölbten Boden und einem unteren gewölbten Boden sowie einem Behälterzufluss und einem Behälterabfluss, wobei der Behälterzufluss und der Behälterabfluss an dem oberen gewölbten Boden des Behälters angeordnet sind, und ein Entnahmerohr vorgesehen ist, das von dem Behälterabfluss bis zu dem unteren gewölbten Boden reicht, wobei um den Behältermantel herum ein Außenmantel vorgesehen ist, der den Behältermantel mit einem Abstand umgibt, und wobei der Außenmantel mit dem Behältermantel einen abgeschlossenen Raum bildet, der mit einem Zuflussstutzen und einem Abflussstutzen versehen ist und wobei der Außenmantel zylindrisch ausgebildet ist; dadurch gekennzeichnet, dass der Außenmantel oben und unten mit Halbrohren verschweißt ist und über die Halbrohre mit dem Behältermantel verschweißt ist.

Durch den erfindungsgemäßen Behälter wird eine einfache und sichere Bedienbarkeit sichergestellt, weil Zufluss und Abfluss zu und von dem Behälter von seiner Oberseite her folgen kann und die Tatsache, dass das Entnahmerohr bis zu dem Behälterboden reicht, eine sichere Entleerung des Behälters auch dann gewährleistet, wenn der Behälter nicht senkrecht steht oder bewegt wird. Dabei dient der Außenmantel zunächst als zusätzlicher Schutz für den Behälter gegen mechanische Einwirkungen von außen. Wenn der Raum während des Transports mit einem Verdünnungsmittel für die Chemikalien, beispielsweise Wasser, befüllt ist, wird dadurch eine weitere Sicherheitsmaßnahme getroffen, falls die Chemikalie aus dem Behälter auslecken sollte. Außerdem kann der geschlossene Raum mit Kühlmittel gefüllt werden, so dass eine Kühlung der Chemikalie in dem Behälter sowohl während der Lagerung als auch während der Befüllung oder Entleerung sichergestellt ist. Indem der Außenmantel zylindrisch ausgebildet ist, oben und unten mit Halbrohre verscheißt ist und über die Halbrohre mit dem Behältermantel verschweißt ist, wird eine verspannungsfreie Befestigung des Außenmantels an dem Behältermantel sichergestellt.

Eine vorteilhafte Ausgestaltung des erfindungsgemäßen Behälters ist, dadurch gekennzeichnet, dass an dem unteren gewölbten Boden mittig ein nach außen gewölbter Bodennapf vorgesehen ist, und dass das Entnahmerohr bis in den Bodennapf reicht. Da sich die restliche Flüssigkeit der Chemikalien praktisch "bis zu dem letzten Tropfen" in dem Bodennapf sammeln, kann eine nahezu vollständige Entnahme der Chemikalie aus dem Behälter sichergestellt werden.

Eine weitere vorteilhafte Ausgestaltung des erfindungsgemäßen Behälters ist dadurch gekennzeichnet, dass der Bodennapf an dem unteren gewölbten Boden angeschweißt ist, wobei der Bodennapf dann praktisch einstückiger Bestandteil des Behälters ist, was zu seiner Stabilität beiträgt.

Eine weitere vorteilhafte Ausgestaltung des erfindungsgemäßen Behälters ist dadurch gekennzeichnet, dass über dem Bodennapf eine untere Bodennapf-Schutzhaube vorgesehen ist, die den Bodennapf überdeckt. Die Bodennapf-Schutzhaube dient einerseits zu dem Schutz des Bodennapfes und des Behälters an seiner Unterseite. Andererseits bildet die Bodennapf-Schutzhaube eine Verankerungsmöglichkeit des Behälters in einer entsprechend vorbereiteten Aufnahme, beispielsweise einem Ring, der die Boden-Schutzhaube aufnimmt oder drei oder mehrere Führungsteile, die an der Bodennapf-Schutzhaube angreifen, wenn der Behälter damit in die Verankerung eingefügt wird.

Eine weitere vorteilhafte Ausgestaltung des erfindungsgemäßen Behälters ist dadurch gekennzeichnet, dass die Bodennapf-Schutzhaube an dem unteren gewölbten Boden angeschweißt ist, wobei wiederum die Stabilität der Schutzhaube und auch der Schutz für den Behälter erhöht werden.

Eine weitere vorteilhafte Ausgestaltung des erfindungsgemäßen Behälters ist dadurch gekennzeichnet, dass der Zuflussstutzen an einem unteren Bereich des Außenmantels und der Abflussstutzen an einem oberen Bereich des Außenmantels vorgesehen ist. Wenn der Raum zwischen dem Außenmantel und dem Behältermantel mit Flüssigkeit befüllt wird, strömt diese Flüssigkeit vorteilhafterweise von unten nach oben, was eine gleichmäßige Befüllung gestattet. Wenn der Raum entleert werden soll, kann die Entleerung auch durch den Zuflussstutzen am Boden des Behälters dienen.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1: zeigt einen Vertikalschnitt durch den erfindungsgemäßen Behälter;
- Fig. 2: zeigt eine Draufsicht auf die Oberseite des Behälters von Fig. 1;
- Fig. 3: zeigt die Laschenverbindung zwischen der Schutzhaube und dem Behälter;
- Fig. 4: zeigt eine Seitenansicht des erfindungsgemäßen Behälters von Fig. 1, und
- Fig. 5: zeigt eine perspektivische Darstellung des Behälters nach den Figs. 1 bis 4.

Der Behälter 2 nach Fig. 1 besteht aus Metall und umfasst einen zylindrischen Mantel 4, welcher oben mit einem gewölbten Boden 6 und unten mit einem gewölbten Boden 8 verschweißt ist.

Der untere gewölbte Boden 8 besitzt eine zentrische, kreisförmige Öffnung 10, in die ein weiterer zylindrischer Mantelstutzen 12 eingeschweißt ist, welcher seinerseits durch einen angeschweißten gewölbten Boden 14 abgeschlossen ist. Der Mantelstutzen 12 und der Boden 14 bilden einen Bodennapf 16, in dem sich bei Entleerung des Behälters die Reste der flüssigen Chemikalie sammeln. Diese Ausführung ist von besonderem Vorteil, wenn der Behälter 2 bei dem Entleerungsvorgang sich nicht in völlig vertikaler Position befindet.

Der Bodennapf 16 bestehend aus dem Mantelstutzen 12 und dem Boden 14 wird gegen äußere mechanische Beschädigung durch eine Schutzhaube 18 geschützt, welche aus einem an den gewölbten Boden 8 angeschweißten Mantelstutzen 20 und aus einem gewölbten Boden 22 besteht, welcher an den Mantelstutzen 20 angeschweißt ist.

Der zylindrische Behältermantel 4 wird gegen äußere mechanische Beschädigung durch einen Außenmantel 24 geschützt. Der Außenmantel 24 ist mit Ringhalbrohren 26 und 28 verschweißt. Das Ringhalbrohr 26 ist an den oberen gewölbten Boden 6 angeschweißt. Das Ringhalbrohr 28 ist an den unteren gewölbten Boden 8 angeschweißt. Durch die Ausformung mit den Ringhalbrohren 26 und 28 sitzt der Außenmantel 24 spannungsfrei auf dem Behälter 2.

Die Ringhalbrohre 26 und 28 schützen weiterhin die oberen und unteren gewölbten Böden 6 und 8 gegen äußere mechanische Beschädigung.

Auf das Ringhalbrohr 26 ist eine Gewindemuffe als Flüssigkeitsabfluss 30 aufgeschweißt, woran ein Schlauch oder Rohr angeschlossen werden kann. Auf das Ringhalbrohr 28 ist eine Gewindemuffe als Flüssigkeitszufluss 32 aufgeschweißt, woran ein Schlauch oder ein Rohr angeschlossen werden kann.

Der Behälter 2 weist exzentrisch zu seiner Mittenachse eine Entnahmeleitung 34 aus Metall auf. Unten an die Entnahmeleitung 34 ist ein Rohrstück 36 schräg angeschweißt. Das Rohrstück 36 reicht bis fast auf den Grund gewölbten Bodens 14 des Bodennapfes 16.

Oben ist die Entnahmeleitung 34 mit dem Rohrstutzen 38 hydraulisch verbunden. Der Rohrstutzen 38 ist in den oberen gewölbten Boden 6 eingeschweißt. An den Rohrstutzen 38 ist ein Ventil 40 angeschweißt. Vorzugsweise weist das Ventil 40 keine Stopfbuchse auf, sondern hat einen flüssigkeitsdichten Faltenbalg. An das Ventil 40 ist ein Rohrflansch 42 angeschweißt, wobei dadurch eine erste Armatur gebildet wird, durch die eine lösbare hydraulische Verbindung des Behälters 2 mit anderen Apparaten bewirkt werden kann.

Der Behälter 2 weist einen Tragering 44 auf, welcher aus einem kreisförmig gebogenen Rohrring besteht, dessen Ringaußendurchmesser dem Außendurchmesser des zylindrischen Außenmantels 24 entspricht. Der Tragering 44 ist mit dem oberen gewölbten Boden 6 durch mindestens zwei Halterungen verbunden. In Fig. 1 ist eine Halterung 46 sichtbar. Aus Fig. 2 sind zwei weitere Halterungen als 52 und 54 ersichtlich.

Der Behälter 2 weist zum Schutz der Flanschstutzen und Armaturen eine obere Schutzhaube 48 auf, welche mit mindestens zwei lösbaren Laschen 50 mit dem oberen Ringhalbrohr 26 verbunden ist. Am Entnahmeort wird die Befestigungsmutter 68 auf jeder Laschenverbindung gelöst, wodurch die obere Schutzhabe 48 leicht entfernt werden kann und der Zugang zum Flansch 42 frei wird.

Die Einzelheiten der Laschenverbindung 50 sind Fig. 3 zu entnehmen. Danach besteht die Laschenverbindung aus einen Blechwinkel 62, welcher auf das Ringhalbrohr 26 aufgeschweißt ist, sowie aus der Öse 64, welche auf die Außenwand der oberen Schutzhaube 48 aufgeschweißt ist. Während des Transportes des Behälters sind die Blechwinkel 62 und Öse 64 durch den auf den Blechwinkel 62 aufgeschweißten Gewindestutzen 66 und mittels der Befestigungsmutter 68 zueinander fixiert.

Auf dem oberen gewölbten Boden 6 des Behälters 2 ist eine zweite Armatur angebracht, wodurch das Befüllen des Behälters erleichtert wird. Wie aus Fig. 4 erkennbar ist, besteht die Armatur aus einem Verbindungsflansch 58, auf dem das Ventil 56 aufgeschweißt ist. Das Ventil 56 ist stopfbuchslos und als Faltenbalgventil ausgeführt. Das Ventil 56 ist, wie aus Fig. 4 ersichtlich ist, hydraulisch mit in den oberen gewölbten Boden 6 einschweißten Rohrstutzens 60 verbunden.

Fig. 5 zeigt perspektivisch die Anordnung der Ventile 40 und 56 sowie die Flansche 42 und 58 auf dem oberen gewölbten Boden 6 des Behälters 2.

### Bezugszeichenliste

- 2: Behälter
- 4: Zylindrischer Behältermantel
- 6: Oberer gewölbter Boden des Behälters
- 8: Unterer gewölbter Boden des Behälters
- 10: Öffnung
- 12: Zylindrischer Mantel des Bodennapfes
- 14: Gewölbter Boden des Bodennapfes
- 16: Bodennapf
- 18: Schutzhaube
- 20: Mantel der unteren Schutzhaube
- 22: Gewölbter Boden der unteren Schutzhaube
- 24: Zylindrischer Außenmantel
- 26: Oberes Ringhalbrohr für Außenmantel
- 28: Unteres Ringhalbrohr für Außenmantel
- 30: Abflussstutzen
- 32: Zuflussstutzen
- 34: Förderrohrleitung
- 36: Rohrstück
- 38: Rohrstutzen
- 40: Ventil
- 42: Flansch
- 44: Tragering
- 46: Halterung für Tragering
- 48: Obere Schutzhaube
- 50: lösbare Laschenverbindung
- 52: Halterung für Tragering
- 54: Halterung für Tragering
- 56: Ventil
- 58: Flansch
- 60: Rohrstutzen
- 62: Blechwinkel
- 64: Öse
- 66: Gewindestutzen
- 68: Schraubmutter

## Patentansprüche

1. Behälter für flüssige Chemikalien mit einem zylindrischen Behältermantel (4), einem oberen gewölbten Boden (6) und einem unteren gewölbten Boden (8) sowie einem Behälterzufluss (58, 60) und einem Behälterabfluss (38, 42), wobei der Behälterzufluss (58, 60) und der Behälterabfluss (38, 42) an dem oberen gewölbten Boden (6) des Behälters angeordnet sind, und ein Entnahmerohr (34) vorgesehen ist, das von dem Behälterabfluss (38, 42) bis zu dem unteren gewölbten Boden (8) reicht, wobei
um den Behältermantel (4) herum ein Außenmantel (24) vorgesehen ist, der den Behältermantel (4) mit einem Abstand umgibt, wobei
der Außenmantel (24) mit dem Behältermantel (4) einen abgeschlossenen Raum bildet, der mit einem Zuflussstutzen (32) und einem Abflussstutzen (30) versehen ist, und wobei der Außenmantel (24) zylindrisch ausgebildet ist; **dadurch gekennzeichnet, dass** der Außenmantel (24) oben und unten mit Halbrohren (26 bzw. 28) verschweißt ist und über die Halbrohre (26 bzw. 28) mit dem Behältermantel (4) verschweißt ist.

2. Behälter nach Anspruch 1, **dadurch gekennzeichnet, dass** an dem unteren gewölbten Boden (8) mittig ein nach außen gewölbter Bodennapf (16) vorgesehen ist, und dass das Entnahmerohr bis in den Bodennapf (16) reicht.

3. Behälter nach Anspruch 2, **dadurch gekennzeichnet, dass** der Bodennapf (16) an dem unteren gewölbten Boden (8) angeschweißt ist.

4. Behälter nach Anspruch 2, **dadurch gekennzeichnet, dass** über dem Bodennapf (16) eine untere Bodennapf-Schutzhaube (18) vorgesehen ist, die den Bodennapf (16) überdeckt.

5. Behälter nach Anspruch 4, **dadurch gekennzeichnet, dass** die Bodennapf-Schutzhaube (18) an dem unteren gewölbten Boden (8) angeschweißt ist.

6. Behälter nach Anspruch 1, **dadurch gekennzeichnet, dass** der Zuflussstutzen (32) an einem unteren Bereich des Außenmantels und der Abflussstutzen (30) an einem oberen Bereich des Außenmantels vorgesehen ist.

## Claims

1. Container for liquid chemicals comprising a cylindrical container shell (4), an upper curved base (6) and a lower curved base (8) and also a container inflow (58, 60) and a container outflow (38, 42), wherein the container inflow (58, 60) and the container outflow (38, 42), are arranged at the upper curved base (6) of the container, and in that a drainage tube (34) is provided which extends from the container outflow (38, 42) to the lower curved base (8), wherein
around the container shell (4), an outer shell (24) is provided which surrounds the container shell (4) with a distance, wherein
the outer shell (24) together with the container shell (4), forms a closed space which is provided with an inflow stub (32) and an outflow stub (30), and wherein
the outer shell (24) is formed in a cylindrical design,
**characterized in that**
the outer shell (24) is welded at the upper side and the lower side with tube halves (26 or 28) and is welded with the container shell (4) through the tube halves (26 or 28).

2. Container according to claim 1, **characterized in that**, at the lower curved base (8), a bottom cup (16) curved to the outside is provided centrally and that the drainage tube reaches to the bottom cup (16).

3. Container according to claim 2, **characterized in that** the bottom cup (16) is welded to the lower curved base (8).

4. Container according to claim 2, **characterized in that**, over the bottom cup (16), a lower bottom cup protective cover (18) is provided which covers the bottom cup (16).

5. Container according to claim 4, **characterized in that** the bottom cup protective cover (18) is welded to the lower curved base (8).

6. Container according to claim 1, **characterized in that** the inflow stub (32) is provided at a lower area of the outer shell and the outflow stub (30) is provided at an upper area of the outer shell.

## Revendications

1. Récipient destiné à des produits chimiques liquides, comportant une enveloppe de récipient (4) cylindrique, une extrémité bombée supérieure (6) et une extrémité bombée inférieure (8) ainsi qu'une entrée de récipient (58, 60) et une sortie de récipient (38, 42), l'entrée de récipient (58, 60) et la sortie de récipient (38, 42) étant disposées sur l'extrémité bombée supérieure (6) du récipient, et une conduite de prélèvement (34) s'étendant à partir de la sortie de récipient (38,42) jusqu'à l'extrémité bombée inférieure (8),
une enveloppe extérieure (24) étant disposée autour de l'enveloppe de récipient (4), de manière à entourer l'enveloppe de récipient (4) à une certaine distance,
l'enveloppe extérieure (24) formant avec l'enveloppe de récipient (4) une enceinte laquelle est pourvue d'un embout d'entrée (32) et d'un embout de sortie (30), et
l'enveloppe extérieure (24) étant de forme cylindrique, **caractérisé en ce qu'**en haut et en bas, l'enveloppe extérieure (24) est pourvue, par soudage, de demi-tubes (26 et 28, respectivement), les demi-tubes (26 et 28, respectivement) servant à relier celle-ci, par soudage, à l'enveloppe de récipient (4).

2. Récipient selon la revendication 1, **caractérisé en ce que** l'extrémité bombée inférieure (8) est pourvue, en son centre, d'une cupule d'extrémité (16) bombée vers l'extérieure, et que ladite conduite de prélèvement s'étend jusque dans la cupule d'extrémité (16).

3. Récipient selon la revendication 2, **caractérisé en ce que** la cupule d'extrémité (16) est rapportée, par soudage, sur l'extrémité bombée inférieure (8).

4. Récipient selon la revendication 2, **caractérisé en ce que** la cupule d'extrémité (16) est surmontée d'un capot de protection de la cupule d'extrémité (18) lequel recouvre la cupule d'extrémité (16).

5. Récipient selon la revendication 4, **caractérisé en ce que** le capot de protection de la cupule d'extrémité (18) est rapporté, par soudage, sur l'extrémité bombée inférieure (8).

6. Récipient selon la revendication 1, **caractérisé en ce que** l'embout d'entrée (32) est situé dans une zone inférieure de ladite enveloppe extérieure, et l'embout de sortie (30) dans une zone supérieure de ladite enveloppe extérieure.
